# EUROPÄISCHE PATENTANMELDUNG

(11) **EP 0 444 223 A1**
(43) Veröffentlichungstag der Anmeldung: **04.09.1991**
(21) Anmeldenummer: 90103765.5
(22) Anmeldetag: 27.02.1990
(51) Int. Cl.: H01H 11/00

(54) **Kontaktfedersatz**

(71) Anmelder: INOVAN GmbH & Co. KG Metalle und Bauelemente, D-75217 Birkenfeld (DE)
(72) Erfinder: Neumann-Henneberg, Wolf, Dipl.-Ing., D-7207 Rietheim 1 (DE)
(74) Vertreter: Trappenberg, Hans

(57) **Zusammenfassung**

Kontaktfedersätze, die in großen Stückzahlen benötigt werden, sollen auf sehr wirtschaftliche Art und Weise zu fertigen sein. Insbesondere soll manuelle Arbeit weitgehend vermieden werden.

Erreicht wird dies dadurch, daß die Kontaktfedern (2, 3) wie auch die Rückholfeder (4) zusammenhängend aus einem Stanzstreifen ausgestanzt, im Streifen hängend fertig bearbeitet und umspritzt und sodann immer noch im beziehungsweise am Stanzstreifen (9) hängend ausgetragen werden.

## Beschreibung

Die Erfindung betrifft ein verfahren zum Herstellen eines Kontaktfedersatzes bestehend aus einer feststehenden und einer hierauf zu (hiervon weg) bewegbaren Kontaktfeder sowie einer senkrecht zur Bewegungsrichtung der bewegbaren Kontaktfeder beweglichen kontaktunabhängigen Rückholfeder, wobei sämtliche Federn in einem Kunststoffsockel angebracht sind.

Kontaktfedersätze dieser Art werden für die unterschiedlichsten Anforderungen benötigt. Sie können als Schließer oder als Öffner aufgebaut und mit unterschiedlichen Kontakten bestückt sein. Die Rückholfeder dient hierbei dem Rückstellen der Betätigungsvorrichtung, die bei Betätigung die bewegliche Kontaktfeder von der feststehenden Kontaktfeder wegdrückt beziehungsweise auf sie zu bewegt.

In großen Stückzahlen werden diese Kontaktfedersätze noch so gefertigt, daß die Kontaktfedern aus einem entsprechenden Federmetallstreifen herausgestanzt, gegebenenfalls mit Kontakten bestückt und sodann unter Zwischenfügen von Isolierstücken zusammengefügt beziehungsweise pakettiert werden. Zur Erleichterung der Montage ist es auch bereits bekannt geworden, die Kontaktfedern bereits am Stanzstreifen mit Kunststoff zu umspritzen. Die aufwendige Montage dieser umspritzten Kontaktfedern muß jedoch immer noch durchgeführt werden.

Elektronische Bauelemente werden zur maschinellen Bestückung auf ein flexibles Band aufgesetzt geliefert. Wünschenswert wäre es, wenn die Kontaktfedersätze ebenfalls auf ein Band aufgewickelt angeliefert werden könnten, um sie ebenfalls auf einfachste Art und Weise maschinell weiter verarbeiten zu können.

Damit stellt sich die Erfindung die Aufgabe, ein Herstellungsverfahren für derartige Kontaktfedersätze anzugeben, das deren Fertigung auf äußerst wirtschaftliche Art und Weise ermöglicht, das zusätzliche beziehungsweise nachträgliche Justierarbeiten vermeidet und das die Auslieferung in Montagerollen zulässt. Erreicht wird dies in erfindungsgemäßer Weise dadurch, daß die Federn nebeneinander aus einem Stanzstreifen, über Stege miteinander und mit dem Stanzstreifen zusammenhängend herausgestanzt werden, daß ein endständiger Lappen einer Kontaktfeder auf die weitere Kontaktfeder zu umgefaltet und die Rückholfeder umgebogen wird, daß der so vorbereitete Stanzstreifen am Federsockel umspritzt und sodann zumindest der Steg zwischen den Kontaktfedern weggestanzt wird und anschließend der so gefertigte Federsatz zumindest einseitig am Stanzstreifen verbleibend ausgetragen wird.

Nicht mehr also wie bisher werden die Federkontakte einzeln, gegebenfalls umspritzt, aus einem Band herausgestanzt, dann manuell zusammengefügt, sondern sowohl die Kontaktfedern wie auch die Rückholfeder werden nebeneinander über Stege zusammenhängend aus einem Stanzstreifen herausgestanzt, gebogen und sodann umspritzt, so daß am Ende dieses Fertigungsvorganges bereits der fertige Kontaktfedersatz sich innerhalb des Stanzstreifens befindet. Hierbei können selbstverständlich auch noch Aus- oder Umprägungen während des Bearbeitungsvorganges vorgenommen werden, ebenso wie auch das Galvanisieren der Kontaktflächen oder das Einsetzen von Kontaktnieten. Weiter können auch direkt am Band maschinell die Kontaktfedersätze justiert und es können auch deren elektrische Werte überprüft werden. Bei der galvanischen Beschichtung beziehungsweise beim Einsetzen von Kontaktnieten macht sich vorteilhaft bemerkbar, daß dieser Bearbeitungsvorgang nur von einer Seite vorgenommen werden muß, da der Gegenkontakt durch das Umfalten des Lappens um 180 Grad gewendet wird.

Insgesamt sind damit all die oben gestellten Aufgaben gelöst beziehungsweise ist ein Fertigungsverfahren für einen Kontaktfedersatz angegeben, das es erlaubt auf sehr wirtschaftliche Art und Weise und auch hinsichtlich des Kontaktdruckes und des Kontaktabstandes justierte, in ihrer Funktion überprüfte, an einem Band befindliche Kontaktfedersätze herzustellen.

Auf der Zeichnung ist das Ausführungsbeispiel eines derartigen Kontaktfedersatzes schematisch dargestellt und zwar zeigen
Fig. 1 eine Seitenansicht,
Fig. 2 eine Frontansicht des Kontaktfedersatzes und
Fig. 3 den hierzu führenden Stanzstreifen.

Angebracht in einem Kunststoffsockel (1) sind eine feste Kontaktfeder (2), eine bewegliche Kontaktfeder (3) sowie eine Rückholfeder (4). Zur elektrischen Verbindung mit der festen Kontaktfeder (2) dient eine Kontaktfahne (7), eine Kontaktfahne (5) führt zu der beweglichen Kontaktfeder (3). Ein zentrisch angebrachter Stecker (6) dient zur mechanischen Befestigung des Federkontaktes, er kann selbstverständlich aber auch beispielsweise zur Erdung etc. herangezogen werden.

Zur Herstellung des Kontaktfedersatzes werden die einzelnen Federn (2, 3, 4) aus einem Stanzstreifen (9) herausgestanzt, so daß noch beidseitig durchgehende Stanzstreifenbänder (10, 11) verbleiben. Hierbei hängen die beiden Kontaktfedern (2, 3) über einen Steg (12) und diese wiederum über einen weiteren Steg (13) mit der Rückholfeder und sämtliche Federn mit den verbleibenden Stanzstreifenbändern (10, 11) zusammen. Nachdem auch noch Ausprägungen etc., beispielsweise das hakenförmige Ende (14) der Kontaktfeder (4) und auch eine Kontaktausdrückung (15) an einem Lappen (16) der festen Kontaktfeder (2) vorgenommen wurden, wird der Lappen (16) auf die bewegliche Kontaktfeder (3) zu umgefaltet und gleichzeitig auch die Rückholfeder (4) um 90 Grad abgebogen (Fig. 3 rechte Seite). Nach Vornahme dieser Manipulationen läuft der Stanzstreifen in ein Kunststoff-Spritzwerkzeug ein wo der die Feder umgebende Sockel, wie aus den Fig. 1 und 2 ersichtlich ist, angespritzt wird. Nach dem Umspritzen wird eine Öffnung (17) ausgestanzt, wobei der Steg (12) zwischen den beiden Kontaktfedern weggestanzt wird. Eine Aussparung (19) in dem Spritzwerkzeug läßt den Zugang zu der Kontaktfedern (2, 3) zu, sodaß dort, wie auch an den Kontaktfahnen (5, 7) während des Bearbeitungsvorganges ein galvanischer Kontakt mit den Kontaktfedern (2, 3) hergestellt und die elektrische Funktion des Kontaktes überprüft werden kann.

## Patentansprüche

1. Verfahren zum Herstellen eines Kontaktfedersatzes, bestehend aus einer feststehenden und einer hierauf zu (hiervon weg) beweglichen Kontaktfeder, sowie einer senkrecht zur Bewegungsrichtung der beweglichen Kontaktfeder beweglichen kontaktunabhängigen Rückholfeder, wobei sämtliche Federn in einem Kunststoffsokkel angebracht sind,
dadurch gekennzeichnet,
daß die Federn (2,3,4) nebeneinander aus einem Stanzstreifen (9) über Stege (12, 13) miteinander und mit dem Stanzstreifen (9, 10, 11) zusammenhängend herausgestanzt werden, daß ein endständiger Lappen (16) einer Kontaktfeder (2) auf die weitere Kontaktfeder (3) zu umgefaltet und die Rückholfeder (4) umgebogen wird, daß der so vorbereitete Stanzstreifen (9) am Federsockel umspritzt und sodann zumindest der Steg (12) zwischen den Kontaktfedern (2, 3) weggestanzt wird und anschließend der so gefertigte Federsatz zumindest einseitig am Stanzstreifen (9, 10, 11) verbleibend ausgetragen wird.

2. Verfahren nach Anspruch 1,
dadurch gekennzeichnet,
daß der Stanzstreifen (9) vor der Biegestation auf einer Seite selektiv galvanisch beschichtet wird.

3. Verfahren nach Anspruch 1,
dadurch gekennzeichnet,
daß in den Stanzstreifen (9) vor der Biegestation an den Kontaktstellen Kontaktnieten eingefügt werden.

4. Verfahren nach Anspruch 1,
dadurch gekennzeichnet,
daß die Kontaktfedern (2,3) mit Kontaktfahnen (5,7) versehen sind

5. Verfahren nach Anspruch 1,
dadurch gekennzeichnet,
daß im Sockel (1) eine zu den Kontaktfedern (2, 3) führende Aussparung (9, 10) vorgesehen ist.
